# EUROPÄISCHE PATENTSCHRIFT

(11) **EP 0 207 520 B1**
(45) Veröffentlichungstag und Bekanntmachung des Hinweises auf die Patenterteilung: **19.04.1989**
(21) Anmeldenummer: 86109106.4
(22) Anmeldetag: 03.07.1986
(51) Int. Cl.: A47L 15/44

(54) **Geschirrspül- oder Waschmaschine mit Dosiervorrichtung für Wasch- und/oder Spülmittel**
Dishwasher or washing machine with dispenser for detergents and/or rinsing agents
Machine à laver la vaisselle ou le linge avec distributeur de détergents et/ou de produit de rinçage

(30) Priorität: 05.07.1985 DE 3524100
(43) Veröffentlichungstag der Anmeldung: 07.01.1987
(73) Patentinhaber: AWECO Kunststofftechnik Gerätebau GmbH & Co. KG, D-88099 Neukirch (DE)
(72) Erfinder: Schrott, Harald, D-7995 Neukirch (DE)
(74) Vertreter: Patentanwälte Eisele, Otten & Roth

(56) Entgegenhaltungen:
- US-A- 3 285 471
- US-A- 3 412 225
- US-A- 3 793 563

## Beschreibung

Die Erfindung betrifft eine Geschirrspül- oder Waschmaschine mit einer in eine Tragwand abdichtend eingebauten Dosiervorrichtung für Wasch-und/oder Spülmittel, wobei die Tragwand ein Fenster mit einem Durchzug in Gestalt eines abgekanteten Randstreifens aufweist und das Gehäuse der Dosiervorrichtung gegliedert ist in eine Außenpartie, die mit einem eine Dichtung aufweisenden Auflageflansch an der vom Durchzug abgewandten flachen Seite der Fensterumrandung aufliegt, und in eine Einschubpartie, welche die Tragwand durchsetzt.

Dosiervorrichtungen dieser Art, vorzugsweise aus Kunststoff bestehend, sind bislang mit Hilfe von Schrauben befestigt worden. Ein Beispiel ist in der US-A 3 285 471 dargestellt, wobei jedoch der Rand des Tragwandfensters zur Versteifung zweimal abgekantet ist und die Außenpartie bzw. der eingelegte Dichtungsring auf einem zur Tragwand parallelen vertieften Randstreifen aufliegt.

Es erfordert eine erhebliche Anpreßkraft, um auch bei fertigungsbedingten Unebenheiten der Tragwand den Dichtungsring auf ganzer Länge ausreichend zu verformen und so die Abdichtung sicherzustellen. Insbesondere im Hinblick auf dieses Dichtungsproblem glaubte man, auf Schrauben nicht verzichten zu können.

Deshalb wurden bislang in der Hausgerätefertigung die Dosiervorrichtungen von Hand montiert, was bei üblicherweise vier bis sechs Schrauben pro Vorrichtung einen nicht unerheblichen Kostenfaktor darstellt.

Andererseits ist es aus der US-A 3 412 225 und der US-A 3 793 563 bekannt, elektrische Schalter und in Bedienungstafeln einzubauende elektrische Instrumente mit Hilfe von sich elastisch abspreizenden Zungen zu befestigen, die am Schaltergehäuse oder einem Zwischenring angeformt sind. Die betreffenden Gehäuse brauchen dabei nur eingesteckt zu werden und sitzen dann - infolge entsprechender Ausbildung der Stützzungen auch bei unterschiedlicher Dicke der Bedienungstafel - von selbst fest. Dichtringe sind dabei jedoch nicht vorgesehen und überhaupt kommt es auf eine abdichtende Montage nicht an.

Der Erfindung liegt die Aufgabe zugrunde, den Einbau von Dosiervorrichtungen in Fenster von Tragwänden bei Hausgeräten zu vereinfachen und so zu gestalten, daß selbsttätige Manipulatoren, d.h. Fertigungsroboter hierfür zum Einsatz kommen können.

Diese Aufgabe wird ausgehend von einer Geschirrspül- oder Waschmaschine der einleitend bezeichneten Art erfindungsgemäß dadurch gelöst, daß an den Seitenflächen der Einschubpartie des Dosiervorrichtungsgehäuses sich elastisch abspreizende Stützzungen angeformt sind, deren Stirnflächen sich an der Innenkante des Durchzugs abstützen.

Es wird also die bei elektrischen Komponenten an sich bekannte Befestigungstechnik übernommen, wobei es auf eine einwandfreie Abdichtung der einzubauenden Vorrichtungen entscheidend ankommt. Dies ist möglich, weil die Stützkraft in den Randstreifen der Tragwand nicht senkrecht zu dessen Flächenerstreckung eingeleitet wird, wie bekannt, sondern in Richtung der Fläche. Die Stützzungen stehen etwa in derselben Ebene wie der Durchzug. Die zum Zusammenpressen der Dichtung erforderlichen Kräfte verteilen sich im Durchzug in dessen biegesteifer Belastungsrichtung, so daß eine langfristig zuverlässige Abdichtung erreicht wird und der Einsatz von selbsttätigen Montagevorrichtungen möglich ist.

Üblicherweise hat der für das Gehäuse verwendete Kunststoff eine ausreichende Elastizität und Dauerfließfestigkeit. Wenn die Einschubpartie des Dosiervorrichtunggehäuses in das Tragwandfenster eingesetzt wird, legt sich der Durchzug über die Stützzungen und drückt diese unter elastischer Verformung so weit an die Seitenfläche der Einschubpartie an, daß diese in das Fenster eindringen kann. Sobald aber das Ende der Stützzungen die innere Kante des Durchzugs, passiert, versuchen sich die Stützzungen aufzuspreizen, wobei ihre zur Spreizrichtung geneigten Stirnflächen sich verkeilen und nach einer begrenzten Spreizbewegung sich fest an den Kanten abstützen. Dabei kann es von Vorteil sein, wenn sich die scharfen Blechkanten in die Stützflächen eindrücken, wodurch sich eine kräftige und vibrationssichere Abstützung ergibt.

Dabei ist es von größter Bedeutung und ausschlaggebendem Vorteil, daß die Stützzungen sich immer weiter aufspreizen, je größer die auf die Dosiervorrichtung in Einbaurichtung ausgeübte Kraft ist. Zweckmäßigerweise sind die Stirnflächen der Stützzungen in Spreizrichtung breiter als der Stützzungenquerschnitt im übrigen. Die Stirnflächen passen sich infolge der Keilwirkung selbsttätig den gegebenen Verhältnissen an und lassen kein Zurückfedern zu. Dadurch werden unumgängliche Fertigungstoleranzen, unter anderen hinsichtlich der Höhe der Durchzüge, ohne Schwierigkeiten aufgenommen.

Es ist somit möglich, unter Einsatz selbsttätiger Manipulatoren Dosiervorrichtungen oder andere gegenüber der Tragwand abzudichtende Komponenten voll selbsttätig in die betreffenden Maschinen dicht einzubauen. Die Geräte werden einfach mit der Einschubpartie voraus in die Fensterausschnitte eingedrückt und krallen sich von selbst fest.

Ein Ausführungsbeispiel der Erfindung wird nachfolgend anhand der Zeichnung erläutert. Im einzelnen zeigt
Fig. 1 einen Teilschnitt I-I des Gehäuses eines Klarspülmittel-Dosiergeräts etwa im Maßstab 2,5 : 1,
Fig. 2 einen Horizontalschnitt 11-11 einer Eckpartie des Geräts nach Fig. 1 und
Fig. 3 eine teilweise Seitenansicht des Geräts nach Fig. 1.

Das dargestellte Gehäuse, dessen Innenaufbau im einzelnen nicht gezeigt ist, besteht aus einer Außenpartie 1, die durch Spiegelschweißung entlang einer Schweißnaht 2 mit einer Innenpartie 3 verschweißt ist. Die Außenpartie ist für die Hausfrau zugänglich, wenn das Gerät, wie gezeigt, in das dem Spülraum zugewandte Innenblech 4 der Beschickungstür einer Geschirrspülmaschine eingebaut ist. Die Angaben "außen" und "innen" beziehen sich somit auf den Türinnenraum, in welchem sich die Innenpartie 3 befindet.

Gegenüber dem mit der Innenpartie 3 verschweißten Abschnitt der Außenpartie 1 ist der Außenabschnitt verbreitert und bildet einen Auflageflansch, der in einer umlaufenden Nut 5 einen Dichtungsring 6 aufnimmt und mit einer Leiste 7 auf dem Innenblech 4 aufliegt. An den geraden Abschnitten wird der Dichtungsring zwischen der Leiste 7 und einzelnen kleinen Rippen 8 gehalten.

An der Seitenfläche der Innenpartie 3 sitzen hakenförmige Stützzungen 9 an, die dem Auflageflansch zu abgewinkelt sind. An den freien Enden weisen diese Stützzungen 9 eine verbreiterte, treppenförmig abgestufte Stirnfläche 10 auf, die in Fig. 1 durch eine strichpunktierte Linie verdeutlicht ist. Die Stützzunge 9 läßt sich im Sinne einer Schwenkbewegung elastisch verformen. Die Tangente des Schwenkbogens ist eingezeichnet und mit einem von der Innenpartie wegführenden Pfeil bezeichnet. Zu dieser sogenannten Spreizrichtung 11 ist die Stirnfläche 10 nach innen geneigt.

An der in Fig. 1 oberen gewölbten Fläche der Stützzunge 9 setzt eine Führungsrippe 12 an, die nach innen und zur Innenpartie 3 hin schräg ausläuft. Das Innenblech 4, welches die Tragwand für das beschriebene Gehäuse bildet, hat einen nach innen abgekanteten Durchzug 13, auf dessen Kante die Stützzunge 9 aufsteht.

Das Einsetzen des beschriebenen Gehäuses erfolgt gern. Fig. 1 von unten her mit der Innenpartie 3 voraus. Der Dichtring 6 ist in die Nut 5 eingefügt. Zunächst ergibt sich eine gewisse Führung oder Zentrierung dadurch, daß der Rücken der Führungsrippe 12 über die dazu querstehende Biegekante des Innenblechs 4 gleitet. Wenn die Stützzungen 9, die mit einem gegenseitigen Abstand von etwa 3 cm über den Umfang der Innenpartie verteilt sind, mit dem Innenblech in Berührung kommen, verformen sie sich, wie in Fig. 1 strichpunktiert eingezeichnet, und gleiten mit der Außenkante der Stirnfläche 10 am Durchzug 13 entlang. Im weiteren Verlauf der Einsetzbewegung wird eine erhebliche Kraft aufgewendet, so daß die Biegekante des Innenblechs 4 den Dichtring 6 quetscht und schließlich die Leiste 7 außen auf dem Innenblech 4 zur Anlage kommt. Die Stützzungen 9 sind so angeordnet, daß in dieser Stellung die Kante der Stirnfläche 10 über den Durchzug hinausgewandert ist, so daß die Stützzunge 9 sich ein wenig aufspreizen kann. Dabei kommt freilich eine der Stufen der Stirnfläche 10 an der Kante des Durchzugs 13 zum Anschlag. In dieser Stellung ruht die Stützzunge 9 auf dem Durchzug 13 auf und bewirkt eine sichere und haltbare Verriegelung oder Verklammerung des Gehäuses im Tragblech. Die Stützkräfte werden auch über die Führungsrippen 12 in das Gehäuse eingeleitet.

Zum eventuellen Wiederausbau ist als Hilfswerkzeug ein starrer Rahmen vorgesehen, dessen lichter Querschnitt der Fensteröffnung entspricht. Dieser nicht gezeigte Rahmen wird von innen her über die Stützzungen 9 gestülpt, wodurch diese in die strichpunktiert gezeichnete Stellung zurückgezwängt werden, so daß sich das Gehäuse herausnehmen läßt.

## Patentansprüche

1. Geschirrspül- oder Waschmaschine mit einer in eine Tragwand (4) abdichtend eingebauten Dosiervorrichtung für Wasch- und/oder Spülmittel, wobei die Tragwand (4) ein Fenster mit einem Durchzug (13) in Gestalt eines abgekanteten Randstreifens aufweist und das Gehäuse der Dosiervorrichtung gegliedert ist in eine Außenpartie (1), die mit einem eine Dichtung aufweisenden Auflageflansch (7) an der vom Durchzug (13) abgewandten flachen Seite der Fensterumrandung aufliegt, und in eine Einschubpartie (3), welche die Tragwand (4) durchsetzt, dadurch gekennzeichnet, daß an den Seitenflächen der Einschubpartie (3) des Dosiervorrichtungsgehäuses sich elastisch abspreizende Stützzungen (9) angeformt sind, deren Stirnflächen (10) sich an der Innenkante des Durchzugs (13) abstützen.

## Claims

1. Dishwasher or washing machine having a washing and/or dishwashing agent metering device sealingly installed in a supporting wall (4), the supporting wall (4) exhibiting a window having a bearer (13) in the form of a bent edge-strip and the housing of the metering device being divided into an outer part (1), which rests against the flat side of the window surround, said side facing away from the bearer .(13), by an outer flange (7) having a seal, and into a push-in part (3) which passes through the supporting wall (4), characterized in that elastically splaying supporting tongues (9), the end faces (10) of which are supported on the inner edge of the bearer (13), are formed integrally on the side faces of the push-in part (3) of the metering device housing.

## Revendications

1. Machine à laver la vaisselle ou le linge, comportant un dispositif de dosage pour du produit à laver la vaisselle ou le linge, monté, de façon étanche, dans une paroi portante (4), ladite paroi (4) présentant une fenêtre avec un rabat (13) en forme de bande latérale repliée et le carter du dispositif de dosage est divisé en une partie externe (1), qui, par un rebord d'appui (7) présentant un joint étanche, s'appuie contre le côté plat, opposé au rabat (13), du bord de la fenêtre, et une partie enfichable (3), qui traverse la paroi (4), caractérisée en ce que, sur les surfaces latérales de la partie enfichable (3) du carter du dispositif de dosage, sont formées des languettes d'appui s'écartant élastiquement (9), dont les faces frontales (10) s'appuient contre l'arête interne du rabat (13).
